# EUROPÄISCHE PATENTSCHRIFT

(11) **EP 0 772 743 B1**
(45) Veröffentlichungstag und Bekanntmachung des Hinweises auf die Patenterteilung: **05.04.2000**
(21) Anmeldenummer: 96900268.2
(22) Anmeldetag: 11.01.1996
(51) Int. Cl.: F04D 5/00

(54) **FLÜSSIGKEITSPUMPE**
FLUID PUMP
POMPE A LIQUIDE

(30) Priorität: 11.02.1995 DE 19504564
(43) Veröffentlichungstag der Anmeldung: 14.05.1997
(73) Patentinhaber: ROBERT BOSCH GMBH, 70442 Stuttgart (DE)
(72) Erfinder: DOBLER, Klaus, D-70839 Gerlingen (DE); HUEBEL, Michael, D-70839 Gerlingen (DE); STROHL, Willi, D-71717 Beilstein (DE)
(86) Internationale Anmeldenummer: DE9600028
(87) Internationale Veröffentlichungsnummer: WO9624770

(56) Entgegenhaltungen:
- AT-A- 316 313
- DE-A- 4 418 639
- GB-A- 1 085 418
- US-A- 4 508 492
- US-A- 5 273 394
- PATENT ABSTRACTS OF JAPAN vol. 018, no. 269 (M-1609), 23.Mai 1994 & JP,A,06 042489 (MIURA KENKYUSHO:KK), 15.Februar 1994,
- KONSTRUKTION, Bd. 44, Nr. 2, 1.Februar 1992, Seiten 64-70, XP000306468 TONN E: "ZUR BERECHNUNG VON PERIPHERALPUMPEN"

## Beschreibung

### Stand der Technik

Die Erfindung geht aus von einer Flüssigkeitspumpe nach der Gattung des Anspruchs 1.

Eine solche Flüssigkeitspumpe ist durch die US-5,310,308 bekannt. Diese Flüssigkeitspumpe dient zum Fördern von Kraftstoff und weist ein mit Flügeln versehenes Pumpenlaufrad auf, das umlaufend angetrieben wird. Das Pumpenlaufrad ist in einer Pumpenkammer angeordnet, die in Richtung der Drehachse des Pumpenlaufrads durch jeweils ein Wandungsteil begrenzt ist. Im einen Wandungsteil ist dabei eine Saugöffnung ausgebildet und im anderen Wandungsteil ist eine Auslaßöffnung ausgebildet. In den dem Pumpenlaufrad zugewandten Stirnflächen der beiden Wandungsteile ist jeweils ein sich in Umfangsrichtung von der Saugöffnung bis zur Auslaßöffnung erstreckender Förderkanal ausgebildet. Die Saugöffnung mündet dabei im Förderkanalanfang des einen Wandungsteils und die Auslaßöffnung mündet im Förderkanalende des anderen Wandungsteils. Die Auslaßöffnung weist einen den Förderkanal, in den diese mündet, in Drehrichtung des Pumpenlaufrads begrenzende Öffnungwand auf, die an der dem Pumpenlaufrad zugewandten Stirnfläche des Wandungsteils in einer Kante ausläuft, die gerundet ausgebildet ist. Diese Öffnungswand verläuft außerdem etwa senkrecht zur dem Pumpenlaufrad zugewandten Stirnfläche des Wandungsteils. Bei dieser Ausbildung der Flüssigkeitspumpe entstehen im Bereich der Auslaßöffnung starke Strömungsturbulenzen und Verwirbelungen, die zu Verlusten an Förderdruck und Wirkungsgrad bei der Flüssigkeitspumpe führen. Außerdem entstehen während des Betriebs dieser Flüssigkeitspumpe störende Geräusche, die ebenfalls durch die ungünstigen Strömungsverhältnisse im Bereich der Auslaßöffnung hervorgerufen werden, durch die Teile der Flüssigkeitspumpe, insbesondere die Wandungsteile in Schwingungen versetzt werden.

### Vorteile der Erfindung

Die erfindungsgemäße Flüssigkeitspumpe mit den Merkmalen gemäß dem Anspruch 1 hat demgegenüber den Vorteil, daß durch die geneigte Anordnung des inneren Abschnitts der Kante der Auslaßöffnung ein günstiger Strömungsverlauf im Bereich der Auslaßöffnung erreicht wird und die Flüssigkeitspumpe gegenüber der bekannten Flüssigkeitspumpe einen höheren Förderdruck und einen höheren Wirkungsgrad aufweist.

In den abhängigen Ansprüchen sind vorteilhafte Ausgestaltungen und Weiterbildungen der erfindungsgemäßen Flüssigkeitspumpe angegeben. Durch die Weiterbildung gemäß Anspruch 3 und 4 wird eine mit geringeren Verlusten behaftete Ausströmung aus dem Förderkanal, in den die Einlaßöffnung mündet, und damit eine Steigerung von Förderdruck und Wirkungsgrad erreicht. Außerdem wird durch diese Weiterbildung eine Reduzierung des von der Flüssigkeitspumpe während deren Betriebs erzeugten Geräuschs erreicht. Die Merkmale der Ansprüche 10 und 11 ermöglichen ebenfalls eine mit geringeren Verlusten behaftete Ausströmung aus dem Förderkanal, in den die Einlaßöffnung mündet und damit ebenfalls eine Steigerung von Förderdruck und Wirkungsgrad.

### Zeichnung

Ein Ausführungsbeispiel der Erfindung ist in der Zeichnung dargestellt und in der nachfolgenden Beschreibung näher erläutert. Es zeigen Figur 1 eine Flüssigkeitspumpe abschnittsweise in einem Längsschnitt, Figur 2 ausschnittsweise einen Querschnitt durch die Flüssigkeitspumpe entlang der Linie II-II in Figur 1 im Bereich der Auslaßöffnung, Figur 3 ausschnittsweise einen Querschnitt durch die Flüssigkeitspumpe entlang der Linie III-III in Figur 1 am Ende des Förderkanals und Figur 4 ausschnittsweise die Flüssigkeitspumpe in einem Zylindermantelschnitt entlang der Linie IV-IV in Figur 2 und Figur 3.

### Beschreibung des Ausführungsbeispiels

Eine in den Figuren 1 bis 4 dargestellte Flüssigkeitspumpe, die insbesondere zum Fördern von Kraftstoff aus einem Vorratstank zur Brennkraftmaschine eines Kraftfahrzeugs dient, weist ein Pumpenlaufrad 10 auf, das ausgehend von seinen beiden Stirnseiten jeweils einen Kranz von mit Abstand zueinander über den Umfang des Pumpenlaufrads 10 angeordneten Flügeln 12 oder Schaufeln aufweist. Die Flügel 12 können an ihren radial äußeren Enden über einen Ring 13 miteinander verbunden sein. Das Pumpenlaufrad 10 wird beispielsweise durch einen nicht dargestellten Elektromotor über eine Welle 14 um eine Achse 16 umlaufend angetrieben. Das Pumpenlaufrad 10 ist in einer Pumpenkammer 17 angeordnet, die in Richtung der Drehachse 16 des Pumpenlaufrads 10 durch jeweils ein Wandungsteil 19 und 20 begrenzt ist. In radialer Richtung bezüglich der Drehachse 16 ist die Pumpenkammer 17 durch ein zylinderförmiges Wandungsteil 22 begrenzt, das als separater Ring zwischen den beiden Wandungsteilen 19 und 20 angeordnet sein kann oder wie in Figur 1 dargestellt einstückig mit einem der Wandungsteile 19 oder 20 ausgebildet ist. Das zum Antriebsmotor hin angeordnete Wandungsteil 20 ist als ein Zwischengehäuse ausgebildet und das andere Wandungsteil 19 ist als Ansaugdeckel ausgebildet. Die das Pumpenlaufrad 10 antreibende Welle 14 ragt durch das Zwischengehäuse 20 hindurch in die Pumpenkammer 17 hinein.

In der dem Pumpenlaufrad 10 zugewandten Stirnfläche 24 des Ansaugdeckels 19 ist ein ringförmiger Förderkanal 25 ausgebildet, der dem Flügelkranz 12 des Pumpenlaufrads 10 gegenüberliegt und in dessen Anfang eine Saugöffnung 26 mündet, die zur Außenseite der Flüssigkeitspumpe offen ist. In der dem Pumpenlaufrad 10 zugewandten Stirnfläche 28 des Zwischengehäuses 20 ist ebenfalls dem Flügelkranz 12 des Pumpenlaufrads 10 gegenüberliegend ein ringförmiger Förderkanal 29 ausgebildet, in den an dessen Ende eine Auslaßöffnung 30 mündet. Die Förderkanäle 25 und 29 sind etwa deckungsgleich angeordnet und erstrecken sich in Drehrichtung 11 des Pumpenlaufrads 10 von der Saugöffnung 26 bis zur Auslaßöffnung 30. Die Förderkanäle 25 und 29 sind im Bereich zwischen der Saugöffnung 26 und der Auslaßöffnung 30 durch einen Unterbrecher 32 bzw. 33 voneinander getrennt. Die Förderkanäle 25 und 29 sind im Querschnitt etwa halbkreisförmig ausgebildet.

In Figur 2 ist vergrößert ein Querschnitt durch die Flüssigkeitspumpe dargestellt, in dem das Zwischengehäuse 20 erkennbar ist, mit dem in diesem ausgebildeten Förderkanal 29. Der Förderkanal 29 ist radial nach innen zur Drehachse 16 des Pumpenlaufrads 10 hin durch einen Innenrand 34 begrenzt und nach außen durch einen Außenrand 35. Der in radialer Richtung bezüglich der Drehachse 16 mittlere Bereich des Förderkanals 29 ist durch dessen Mittellinie 36 angedeutet.

Die Auslaßöffnung 30 verläuft wie in Figur 4 dargestellt kanalartig vom Förderkanal 29 zur Außenfläche 39 des Zwischengehäuses 20, wobei die Auslaßöffnung 30 bezüglich der Drehachse 16 des Pumpenlaufrads 10 geneigt angeordnet ist und zwar in Drehrichtung 11 des Pumpenlaufrads 10 von der Stirnfläche 28 des Zwischengehäuses 20 zu dessen Außenfläche 39 hin. Die die Auslaßöffnung 30 in Drehrichtung 11 begrenzende Wand 40 ist dabei unter einem Winkel α von etwa 20 bis 40° zur dem Pumpenlaufrad 10 zugewandten Stirnfläche 28 des Zwischengehäuses 20 geneigt. Die Wand 40 kann zur Stirnfläche 28 hin spitz auslaufen oder, wie in Figur 4 dargestellt, kann der Übergang von der Wand 40 zur Stirnfläche 28 auch gerundet sein. Die Auslaßöffnung 30 ist so ausgebildet, daß deren effektiver Durchströmquerschnitt stromabwärts zwischen den in Figur 4 mit A und B bezeichneten Stellen konstant bleibt oder sich nur wenig vergrößert, das heißt um nicht mehr als etwa 20%. Die die Auslaßöffnung 30 entgegen Drehrichtung 11 begrenzende Wand 41 ist etwa um denselben Winkel a geneigt angeordnet wie die Wand 40. Die Auslaßöffnung 30 ist im Querschnitt etwa kreisförmig ausgebildet.

Die die Auslaßöffnung 30 in Drehrichtung 11 begrenzende Wand 40 läuft an der dem Pumpenlaufrad 10 zugewandten Stirnfläche 28 des Zwischengehäuses 20 in einer Kante 42 aus, die den Übergang vom Förderkanal 29 zum Unterbrecher 33 bildet. Die Kante 42 weist in radialer Richtung bezüglich der Drehachse 16 betrachtet einen inneren Kantenabschnitt 42a auf, der sich ausgehend vom Innenrand 34 des Förderkanals 29 bis zu dessen mittlerem Bereich 36 erstreckt und der gegenüber einer gedachten radialen Anordnung, die in Figur 2 strichpunktiert eingezeichnet und mit 42' bezeichnet ist, in Drehrichtung 11 des Pumpenlaufrads 10 geneigt ist. Der innere Kantenabschnitt 42a ist um einen Winkel β von etwa 20 bis 50°, insbesondere von etwa 30 bis 40° in Drehrichtung 11 zur radialen Anordnung geneigt angeordnet. Der Winkel β ist dabei auf den mittleren Bereich 36 des Förderkanals 29 als Mittelpunkt bezogen. Der innere Kantenabschnitt 42a kann wie in Figur 2 dargestellt leicht gekrümmt ausgebildet sein, insbesondere in Drehrichtung 11 betrachtet konvex gekrümmt, und der Übergang vom Innenrand 34 des Förderkanals 29 zum Kantenabschnitt 42a ist gerundet. Der innere Kantenabschnitt 42a ist somit etwa normal, das heißt senkrecht, zu den resultierenden Bahnlinien der Strömung der von der Flüssigkeitspumpe geförderten Flüssigkeit angeordnet, die in Figur 2 durch Pfeile 43 angedeutet sind, so daß die Strömung der Flüssigkeit im inneren Abschnitt des Förderkanals 29 frühzeitig aus der Pumpe herausgeführt wird und damit ein Wiedereintreten in die Zwischenräume zwischen den Flügeln 12 des Laufrads 10 verhindert wird. Durch Vermeidung des Wiedereintretens der Strömung wird der Massenstromanteil der zirkulierenden Flüssigkeit im Unterbrecherbereich 32,33 deutlich reduziert, was zu deutlich geringeren Druckstößen im Unterbrecherbereich 32,33 führt, da weniger kinetische Energie der Zirkulationsströmung im Unterbrecherbereich abgebaut werden muß. Hiermit ist eine deutliche Geräuschreduzierung verbunden.

In radialer Richtung bezüglich der Drehachse 16 betrachtet weist die Kante 42 ausgehend vom mittleren Bereich 36 des Förderkanals 29 zu dessen Außenrand 35 hin einen äußeren Kantenabschnitt 42b auf. Der äußere Kantenabschnitt 42b verläuft gegenüber der mit gestrichelter Linie eingezeichneten gedachten geradlinigen radialen Verlängerung des inneren Kantenabschnitts 42a weiter in Drehrichtung 11 des Pumpenlaufrads 10, so daß der Förderkanal 29 an dessen Außenrand 35 einen sich gegenüber dessen Innenrand 34 weiter in Drehrichtung 11 erstreckenden Fortsatz 44 aufweist. Der äußere Kantenabschnitt 42b erstreckt sich am Außenrand 35 des Förderkanals 29 in Drehrichtung 11 um eine Strecke s weiter als bei gedachter geradliniger Verlängerung des inneren Kantenabschnitts 42a. Die Strecke s entspricht dabei etwa der halben bis ganzen Breite b des Förderkanals 29. Dabei wird die Breite b des Förderkanals 29 vor dem Bereich der Auslaßöffnung 30 zugrunde gelegt. Der äußere Kantenabschnitt 42b verläuft gekrümmt, vorzugsweise mit einem in Drehrichtung 11 betrachteten Verlauf in Form eines spiegelverkehrten S, und läuft zum Außenrand 35 des Förderkanals 29 hin etwa radial bezüglich der Drehachse 16 aus.

Vorzugsweise ist zusätzlich auch der Endbereich des Förderkanals 25 im Ansaugdeckel 19 wie nachstehend beschrieben besonders ausgebildet. In Figur 3 ist vergrößert ein Querschnitt durch die Flüssigkeitspumpe dargestellt, in dem der Ansaugdeckel 19 erkennbar ist, mit dem in diesem ausgebildeten Förderkanal 25. Der Förderkanal 25 ist radial nach innen zur Drehachse 16 des Pumpenlaufrads 10 hin durch einen Innenrand 46 begrenzt und nach außen durch einen Außenrand 47. Der in radialer Richtung bezüglich der Drehachse 16 mittlere Bereich des Förderkanals 25 ist durch dessen Mittellinie 48 angedeutet. Der Förderkanal 25 ist an seinem Ende in Drehrichtung 11 des Pumpenlaufrads 10 durch eine Wand 50 begrenzt, die an der dem Pumpenlaufrad 10 zugewandten Stirnfläche 24 des Ansaugdeckels 19 in einer Kante 52 ausläuft, die den Übergang vom Förderkanal 25 zum Unterbrecher 32 bildet. Die Wand 50 verläuft vom Grund des Förderkanals 25 ausgehend zur Stirnfläche 24 des Ansaugdeckels 19 in Drehrichtung 11 geneigt. Die Kante 52 weist in radialer Richtung bezüglich der Drehachse 16 betrachtet einen inneren Abschnitt 52a auf, der sich ausgehend vom Innenrand 46 des Förderkanals 25 bis zu dessen mittlerem Bereich 48 erstreckt und der gegenüber einer gedachten radialen Anordnung, die in Figur 3 strichpunktiert eingezeichnet und mit 52' bezeichnet ist, in Drehrichtung 11 des Pumpenlaufrads 10 geneigt ist. Der innere Kantenabschnitt 52a ist um einen Winkel γ von etwa 20 bis 50°, insbesondere von etwa 30 bis 40° in Drehrichtung 11 zur radialen Anordnung geneigt angeordnet. Der Winkel γ ist dabei auf den mittleren Bereich 48 des Förderkanals 25 als Mittelpunkt bezogen. Der innere Kantenabschnitt 52a kann wie in Figur 3 dargestellt leicht gekrümmt ausgebildet sein, insbesondere in Drehrichtung 11 betrachtet konvex gekrümmt, und der Übergang vom Innenrand 46 des Förderkanals 25 zum Kantenabschnitt 52a ist gerundet. Der innere Kantenabschnitt 52a am Ansaugdeckel 19 ist somit wie der innere Kantenabschnitt 42a am Zwischengehäuse 20 ebenfalls etwa normal zu den resultierenden Bahnlinien der geförderten Flüssigkeit angeordnet, so daß hier die Überströmung zur Auslaßöffnung 30 im Zwischengehäuse 20 möglichst frühzeitig eingeleitet wird.

In radialer Richtung bezüglich der Drehachse 16 betrachtet weist die Kante 52 ausgehend vom mittleren Bereich 48 des Förderkanals 25 zu dessen Außenrand 47 hin einen äußeren Kantenabschnitt 52b auf. Der äußere Kantenabschnitt 52b verläuft gegenüber der mit gestrichelter Linie eingezeichneten gedachten geradlinigen radialen Verlängerung des inneren Kantenabschnitts 52a weiter in Drehrichtung 11 des Pumpenlaufrads 10, so daß der Förderkanal 25 an dessen Außenrand 47 einen sich gegenüber dessen Innenrand 46 weiter in Drehrichtung 11 erstreckenden Fortsatz 54 aufweist. Der äußere Kantenabschnitt 52b erstreckt sich in Drehrichtung 11 am Außenrand 47 des Förderkanals 25 um eine Strecke 1 weiter als bei gedachter geradliniger Verlängerung des inneren Kantenabschnitts 52a. Die Strecke 1 entspricht dabei etwa der halben bis ganzen Breite d des Förderkanals 25. Dabei wird die Breite b des Förderkanals 25 vor dessen Endbereich zugrunde gelegt. Der äußere Kantenabschnitt 52b verläuft gekrümmt, vorzugsweise mit einem in Drehrichtung 11 betrachtet annähernd s-förmigen Verlauf und läuft zum Außenrand 47 des Förderkanals 25 hin etwa radial bezüglich der Drehachse 16 aus. Der Fortsatz 54 des Förderkanals 25 ist im Querschnitt etwa halbkreisförmig ausgebildet. Die Wand 50 ist derart geneigt angeordnet, daß sie sich im mittleren Bereich 48 des Förderkanals 25 in Drehrichtung 11 über einen Bereich erstreckt, der etwa der halben bis ganzen Breite b des Förderkanals 25 erstreckt.

Die Kante 42, die den Übergang des Förderkanals 29 zum Unterbrecher 33 am Zwischengehäuse 20 bildet und die Kante 52, die den Übergang des Förderkanals 25 zum Unterbrecher 32 am Ansaugdeckel 19 bildet, sind vorzugsweise in Umfangsrichtung bezogen auf die Drehachse 16 des Pumpenlaufrads 10 zueinander versetzt angeordnet. Bezogen auf die Drehachse 16 des Pumpenlaufrads 10 ist dabei die Kante 42 am Zwischengehäuse 20 in Drehrichtung 11 um einen Winkel ϕ nach der Kante 52 am Ansaugdeckel 19 angeordnet. Der Winkel ϕ beträgt im mittleren Bereich 36 bzw. 48 der Förderkanäle 25 und 29 etwa 5 bis 15°. Der Anfang des Förderkanals 29 ist in Richtung der Drehachse 16 des Pumpenlaufrads 10 betrachtet etwa deckungsgleich mit dem Anfang des Förderkanals 25 angeordnet, in den die Saugöffnung 24 mündet.

Durch die von den mittleren Bereichen 36 bzw. 48 bis zu den Außenrändern 35 bzw. 47 der Förderkanäle 29 bzw. 25 ausgebildeten Fortsätze 44 bzw. 54 wird erreicht, daß die geförderte Flüssigkeit aus dem Förderkanal 25 im Ansaugdeckel 19 mit geringen Verlusten durch die Auslaßöffnung 30 ausströmen kann. Durch die vorstehend beschriebene Ausbildung des Endbereichs des Förderkanals 25 im Ansaugdeckel 19 wird außerdem eine Reduzierung des von der Flüssigkeitspumpe während ihres Betriebs erzeugten Geräuschs erreicht, da durch die günstige Strömungsführung insbesondere der Ansaugdeckel 19 nicht oder nur in geringem Maße zu Schwingungen angeregt wird.

Während des Betriebs der Flüssigkeitspumpe saugt diese durch die Saugöffnung 26 im Ansaugdeckel 19 Kraftstoff an, der in den Förderkanälen 25 und 29 gefördert wird. Am Ende der Förderkanäle 25 und 29 strömt der Kraftstoff unter erhöhtem Druck durch die Auslaßöffnung 30 aus, wobei er den nicht dargestellten Antriebsmotor durchströmt und über nicht dargestellte Leitungen zur Brennkraftmaschine gelangt.

## Patentansprüche

1. Flüssigkeitspumpe, insbesondere zum Fördern von Kraftstoff, mit einem mit Flügeln (12) versehenen, umlaufend angetriebenen Pumpenlaufrad (10), das in einer in Richtung von dessen Drehachse (16) durch jeweils ein Wandungsteil (19,20) begrenzten Pumpenkammer (17) angeordnet ist, mit einer Saugöffnung (26) im einen Wandungsteil (19) und mit einer Auslaßöffnung (30) im anderen Wandungsteil (20), mit jeweils einem in den dem Pumpenlaufrad (10) zugewandten Stirnflächen (24,28) der Wandungsteile (19,20) angeordneten, sich von der Saugöffnung (26) bis zur Auslaßöffnung (30) erstreckenden, ringförmigen Förderkanal (25,29), wobei die Saugöffnung (26) in den Förderkanalanfang des einen Wandungsteils (19) mündet und die Auslaßöffnung (30) im Bereich des Förderkanalendes des anderen Wandungsteils (20) mündet und wobei die Auslaßöffnung (30) eine den Förderkanal (29), in den diese mündet, in Drehrichtung (11) des Pumpenlaufrads (10) begrenzende Wand (40) aufweist, die an der dem Pumpenlaufrad (10) zugewandten Stirnfläche (28) in einer Kante (42) ausläuft, dadurch gekennzeichnet, daß die Kante (42) in radialer Richtung bezüglich der Drehachse (16) des Pumpenlaufrads (10) betrachtet einen inneren Kantenabschnitt (42a) aufweist, der ausgehend von einem den Förderkanal (29) radial zur Drehachse (16) hin begrenzenden Innenrand (34) zu einem in radialer Richtung bezüglich der Drehachse (16) betrachtet mittleren Bereich (36) des Förderkanals (29) hin bezüglich einer gedachten radialen Anordnung (42') in Drehrichtung (11) des Pumpenlaufrads (10) geneigt verläuft.

2. Flüssigkeitspumpe nach Anspruch 1, dadurch gekennzeichnet, daß der innere Kantenabschnitt (42a) unter einem Winkel (β) von etwa 20 bis 50°, vorzugsweise von etwa 30 bis 40° bezüglich der gedachten radialen Anordnung mit dem mittleren Bereich (36) des Förderkanals (29) als Mittelpunkt geneigt verläuft.

3. Flüssigkeitspumpe nach Anspruch 1 oder 2, dadurch gekennzeichnet, daß die Kante (42) ausgehend vom in radialer Richtung bezüglich der Drehachse (16) des Pumpenlaufrads (10) betrachtet mittleren Bereich (36) des Förderkanals (29) zu dem den Förderkanal (29) radial nach außen begrenzenden Außenrand (35) einen äußeren Kantenabschnitt (42b) aufweist, der gegenüber der gedachten geradlinigen radialen Verlängerung des inneren Kantenabschnitts (42a) weiter in Drehrichtung (11) des Pumpenlaufrads (10) verläuft.

4. Flüssigkeitspumpe nach Anspruch 3, dadurch gekennzeichnet, daß der äußere Kantenabschnitt (42b) gegenüber der gedachten geradlinigen radialen Verlängerung des inneren Kantenabschnitts (42a) am Außenrand (35) des Förderkanals (29) um etwa die halbe bis ganze Breite (b) des Förderkanals (29) weiter in Drehrichtung (11) des Pumpenlaufrads (10) verläuft.

5. Flüssigkeitspumpe nach einem der vorstehenden Ansprüche, dadurch gekennzeichnet, daß die die Auslaßöffnung (30) in Drehrichtung (11) des Pumpenlaufrads (10) begrenzende Wand (40) bezüglich der dem Pumpenlaufrad (10) zugewandten Stirnfläche (28) des Wandungsteils (20) in Drehrichtung (11) von der Stirnfläche (28) weggeneigt verläuft.

6. Flüssigkeitspumpe nach Anspruch 5, dadurch gekennzeichnet, daß die Wand (40) unter einem Winkel (α) von etwa 20 bis 40° zur Stirnfläche (28) des Wandungsteils (20) geneigt verläuft.

7. Flüssigkeitspumpe nach einem der vorstehenden Ansprüche, dadurch gekennzeichnet, daß der effektive Durchströmquerschnitt der Auslaßöffnung (30) ausgehend vom Förderkanal (29) bis zu deren Mündung an der dem Pumpenlaufrad (10) abgewandten Stirnfläche (39) des Wandungsteils (20) sich um höchstens 20% vergrößert oder im wesentlichen konstant ist.

8. Flüssigkeitspumpe nach einem der vorstehenden Ansprüche, dadurch gekennzeichnet, daß der Förderkanal (25), in den Anfang die Saugöffnung (26) mündet, an seinem Ende in Drehrichtung (11) des Pumpenlaufrads (10) durch eine Wand (50) begrenzt ist, die an der dem Pumpenlaufrad (10) zugewandten Stirnfläche (24) des Wandungsteils (19) in einer Kante (52) ausläuft, daß die Kante (52) in radialer Richtung bezüglich der Drehachse (16) des Pumpenlaufrads (10) betrachtet einen inneren Kantenabschnitt (52a) aufweist, der ausgehend von einem den Förderkanal (25) radial zur Drehachse (16) hin begrenzenden Innenrand (46) zu einem in radialer Richtung bezüglich der Drehachse (16) betrachtet mittleren Bereich (48) des Förderkanals (25) hin bezüglich einer gedachten radialen Anordnung (52') in Drehrichtung (11) des Pumpenlaufrads (10) geneigt verläuft.

9. Flüssigkeitspumpe nach Anspruch 8, dadurch gekennzeichnet, daß der innere Kantenabschnitt (52a) unter einem Winkel (y) von etwa 20 bis 50°, vorzugsweise von etwa 30 bis 40° bezüglich einer gedachten radialen Anordnung mit dem mittleren Bereich (48) des Förderkanals (25) als Mittelpunkt geneigt verläuft.

10. Flüssigkeitspumpe nach Anspruch 8 oder 9, dadurch gekennzeichnet, daß die Kante (52) ausgehend vom in radialer Richtung bezüglich der Drehachse (16) des Pumpenlaufrads (10) betrachtet mittleren Bereich (48) des Förderkanals (25) zu dem den Förderkanal (25) radial nach außen begrenzenden Außenrand (47) einen äußeren Kantenabschnitt (52b) aufweist, der gegenüber der gedachten geradlinigen radialen Verlängerung des inneren Kantenabschnitts (52a) weiter in Drehrichtung (11) des Pumpenlaufrads (10) verläuft.

11. Flüssigkeitspumpe nach Anspruch 10, dadurch gekennzeichnet, daß der äußere Kantenabschnitt (52b) gegenüber der gedachten geradlinigen radialen Verlängerung des inneren Kantenabschnitts (52a) am Außenrand (47) des Förderkanals (25) um etwa die halbe bis ganze Breite (d) des Förderkanals (25) weiter in Drehrichtung (11) des Pumpenlaufrads (10) verläuft.

12. Flüssigkeitspumpe nach einem der Ansprüche 8 bis 11, dadurch gekennzeichnet, daß im in radialer Richtung bezüglich der Drehachse (16) betrachtet mittleren Bereich (36,48) der Förderkanäle (29,25) die Kante (42) des Förderkanals (29), in den die Auslaßöffnung (30) mündet, in Drehrichtung (11) des Pumpenlaufrads (10) um einen Winkel (ϕ) von etwa 5 bis 15° nach der Kante (52) des Förderkanals (25) angeordnet ist, in den die Saugöffnung (26) mündet.

## Claims

1. Hydraulic pump, in particular for delivering fuel, having a pump impeller (10) which is provided with blades (12), is driven in a rotating fashion and is arranged in a pump chamber (17) bounded in the direction of the rotation axis (16) of said pump impeller by a respective wall part (19, 20), having a suction opening (26) in one wall part (19) and having an outlet opening (30) in the other wall part (20), having in each case an annular delivery channel (25, 29) which is arranged in the end faces (24, 28), facing the pump impeller (10), of the wall parts (19, 20) and extends from the suction opening (26) up to the outlet opening (30), the suction opening (26) opening into the start of the delivery channel of one wall part (19), and the outlet opening (30) opening into the region of the end of the delivery channel of the other wall part (20), the outlet opening (30) having a wall (40) which, in the direction of rotation (11) of the pump impeller (10), bounds the delivery channel (29) into which this outlet opening opens, and which finishes in an edge (42) at the end face (28) facing the pump impeller (10), characterized in that, seen in the radial direction with reference to the rotation axis (16) of the pump impeller (10), the edge (42) has an inner edge section (42a) which, starting from an inner edge (34) bounding the delivery channel (29) radially towards the rotation axis (16), runs, in a fashion inclined to an imaginary radial arrangement (42') in the direction of rotation (11) of the pump impeller (10), to a middle region (36), seen in the radial direction with reference to the rotation axis (16), of the delivery channel (29) .

2. Hydraulic pump according to Claim 1, characterized in that the inner edge section (42a) runs inclined at an angle (β) of approximately 20 to 50°, preferably from approximately 30 to 40°, to the imaginary radial arrangement with the middle region (36) of the delivery channel (29) as midpoint.

3. Hydraulic pump according to Claim 1 or 2, characterized in that, starting from the middle region (36), seen in the radial direction with reference to the rotation axis (16) of the pump impeller (10), of the delivery channel (29), the edge (42) has an outer edge section (42b) which reaches to the outer edge (35) bounding the delivery channel (29) radially outwards and runs further in the direction of rotation (11) of the pump impeller (10) by comparison with the imaginary rectilinear radial extension of the inner edge section (42a).

4. Hydraulic pump according to Claim 3, characterized in that, by comparison with the imaginary rectilinear radial extension of the inner edge section (42a), the outer edge section (42b) runs further on the outer edge (35) of the delivery channel (29) by approximately half to all of the width (b) of the delivery channel (29) in the direction of rotation (11) of the pump impeller (10).

5. Hydraulic pump according to one of the preceding claims, characterized in that, with reference to the end face (28), facing the pump impeller (10), of the wall part (20), the wall (40) bounding the outlet opening (30) in the direction of rotation (11) of the pump impeller (10) runs away inclined in the direction of rotation (11) from the end face (28).

6. Hydraulic pump according to Claim 5, characterized in that the wall (40) runs inclined at an angle (α) of approximately 20 to 40° to the end face (28) of the wall part (20).

7. Hydraulic pump according to one of the preceding claims, characterized in that the effective passage area of the outlet opening (30), starting from the delivery channel (29) up to its opening at the end face (39), averted from the pump impeller (10) of the wall part (20), increases by at most 20% or is essentially constant.

8. Hydraulic pump according to one of the preceding claims, characterized in that the delivery channel (25), into the start of which the suction opening (26) opens, is bounded at its end in the direction of rotation (11) of the pump impeller (10) by a wall (50) which finishes in an edge (52) at the end face (24), facing the pump impeller (10), of the wall part (19), and in that seen in the radial direction with reference to the rotation axis (16) of the pump impeller (10), the edge (52) has an inner edge section (52a) which, starting from an inner edge (46) bounding the delivery channel (25) radially towards the axis of rotation (16), runs, in a fashion inclined to an imaginary radial arrangement (52') in the direction of rotation (11) of the pump impeller (10), to a middle region (48), seen in the radial direction with reference to the rotation axis (16), of the delivery channel (25).

9. Hydraulic pump according to Claim 8, characterized in that the inner edge section (52a) runs inclined at an angle (γ) of approximately 20 to 50°, preferably from approximately 30 to 40°, to an imaginary radial arrangement with the middle region (48) of the delivery channel (25) as midpoint.

10. Hydraulic pump according to Claim 8 or 9, characterized in that starting from the middle region (48), seen in the radial direction with reference to the rotation axis (16) of the pump impeller (10), of the delivery channel (25), the edge (52) has an outer edge section (52b) which reaches to the outer edge (47) bounding the delivery channel (25) radially outwards and runs further in the direction of rotation (11) of the pump impeller (10) by comparison with the imaginary rectilinear radial extension of the inner edge section (52a).

11. Hydraulic pump according to Claim 10, characterized in that, by comparison with the imaginary rectilinear radial extension of the inner edge section (52a), the outer edge section (52b) runs further on the outer edge (47) of the delivery channel (25) by approximately half to all of the width (d) of the delivery channel (25) in the direction of rotation (11) of the pump impeller (10).

12. Hydraulic pump according to one of Claims 8 to 11, characterized in that in the middle region (36, 48), seen in the radial direction with reference to the rotation axis (16), of the delivery channels (29, 25), the edge (42) of the delivery channel (29) into which the outlet opening (30) opens, is arranged in the direction of rotation (11) of the pump impeller (10) by an angle (ϕ) of approximately 5 to 15° after the edge (52) of the delivery channel (25) into which the suction opening (26) opens.

## Revendications

1. Pompe à liquide, en particulier pour transférer du carburant, comprenant une roue à aubes de pompe (10) pourvue d'ailettes (12), entraînée en rotation, qui est disposée dans une chambre de pompe (17) délimitée dans la direction de son axe de rotation (16) par respectivement une partie de paroi (19, 20), une ouverture d'admission (26) dans l'une des parties de paroi, la partie (19) et une ouverture de sortie (30) dans l'autre partie de paroi (20), respectivement des canaux de transfert (25, 29), de forme annulaire, disposés dans les faces frontales (24, 28) des parties de paroi (19, 20), qui sont tournées vers la roue à aubes (10) de la pompe, canaux de transfert (25, 29) qui s'étendent de l'ouverture d'aspiration (26) jusqu'à l'ouverture de sortie (30), l'ouverture d'aspiration (26) débouchant dans le début du canal de transfert de l'une des parties de paroi (19) et l'ouverture de sortie (30) débouchant dans la zone de l'extrémité du canal de transfert de l'autre partie de paroi (20), et l'ouverture de sortie (30) présentant une paroi (40) qui délimite le canal de transfert (29), dans lequel celle-ci débouche, dans le sens de rotation (11) de la roue à aubes (10) de la pompe, paroi (40) qui se termine sur la face frontale (28), qui est tournée vers la roue à aubes (10) de la pompe par une arête (42),
caractérisée en ce que
l'arête (42), vu dans le sens radial par rapport à l'axe de rotation (16) de la roue à aubes (10) de la pompe, présente une section intérieure d'arête (42a), qui, en partant d'un bord intérieur (34), qui délimite le canal de transfert (29) radialement en direction de l'axe de rotation (34), s'étend en direction d'une zone centrale (36) du canal de transfert (29), vu dans le sens radial par rapport à l'axe de rotation (16), de façon inclinée par rapport à un dispositif radial imaginaire (42') dans le sens de rotation (11) de la roue à aubes (10) de la pompe.

2. Pompe à liquide selon la revendication 1,
caractérisée en ce que
la section intérieure d'arête (42a) s'étend en étant inclinée d'un angle (β) de environ 20° à 50°, de préférence environ 30° à 40°, par rapport à l'agencement radial imaginaire avec la zone centrale (36) du canal de transfert (29) comme centre.

3. Pompe à liquide selon la revendication 1 ou 2,
caractérisée en ce que
l'arête (42) présente en partant de la zone centrale (36) du canal de transfert (29), vu dans le sens radial par rapport à l'axe de rotation (16) de la roue à aubes (10) de la pompe, vers le bord extérieur (35) qui délimite le canal de transfert (29) radialement vers l'extérieur, une section d'arête extérieure (42b), qui va plus loin dans le sens de rotation (11) de la roue à aubes (10) de la pompe par rapport au prolongement radial rectiligne, imaginaire de la section d'arête (42a) intérieure.

4. Pompe à liquide selon la revendication 3,
caractérisée en ce que
la section d'arête extérieure (42b) s'étend par rapport au prolongement radial rectiligne, imaginaire de la section d'arête (42a) intérieure sur le bord extérieur (35) du canal de transfert (29) d'environ la moitié jusqu'à la totalité de la largeur (b) du canal de transfert (29) dans le sens de rotation (11) de la roue à aubes (10) de la pompe.

5. Pompe à liquide selon l'une des revendications précédentes,
caractérisée en ce que
la paroi (40), qui délimite l'ouverture de sortie (30) dans le sens de rotation (11) de la roue à aubes (10) de la pompe, s'étend de façon inclinée par rapport à la face frontale (28), qui est tournée vers la roue à aubes (10) de la pompe, de la partie de la paroi (20) dans le sens de rotation (11) en s'écartant de la face frontale (28).

6. Pompe à liquide selon la revendication 5,
caractérisée en ce que
la paroi (40) s'étend de façon inclinée sous un angle (α) d'environ 20 à 40° par rapport à la face frontale (28) de la partie de paroi (20).

7. Pompe à liquide selon l'une des revendications précédentes,
caractérisée en ce que
la section transversale d'écoulement effectif de l'ouverture de sortie (30) s'agrandit d'au maximum 20% ou est sensiblement constante en partant du canal de transfert (29) jusqu'à son embouchure sur la face frontale (39) de la partie de paroi (20) qui est tournée à l'opposé de la roue à aubes (10) de la pompe.

8. Pompe à liquide selon l'une des revendications précédentes,
caractérisée en ce que
- le canal de transfert (25), dans le commencement duquel débouche l'ouverture d'aspiration (26), est délimité à son extrémité dans le sens de rotation (11) de la roue à aubes (10) de la pompe par une paroi (50), qui se termine sur la face frontale (24) de la partie de paroi (19) qui est tournée vers la roue à aubes (10) de la pompe par une arête (52),
- l'arête (52) présente, vu dans le sens radial par rapport à l'axe de rotation (16) de la roue à aubes (10) de la pompe, une section d'arête intérieure (52a), qui en partant d'un bord intérieur (46) qui délimite le canal de transfert (25) radialement en direction de l'axe de rotation (16), s'étend en direction d'une zone centrale (48) du canal de transfert (25), vu dans le sens radial par rapport à l'axe de rotation (16), de façon inclinée par rapport à un agencement radial imaginaire (52') dans le sens de rotation (11) de la roue à aubes (10) de la pompe.

9. Pompe à liquide selon la revendication 8,
caractérisée en ce que
la section d'arête intérieure (52a) s'étend de façon inclinée sous un angle (γ) de environ 20° à 50°, environ de préférence 30° à 40°, par rapport à un dispositif radial imaginaire avec la zone centrale (48) du canal de transfert (25) comme centre.

10. Pompe à liquide selon la revendication 8 ou 9,
caractérisée en ce que
l'arête (52) en partant de la zone centrale (48) du canal de transfert (25), vu dans le sens radial par rapport à l'axe de rotation (16) de la roue à aubes (10) de la pompe, vers le bord extérieur (47) qui délimite radialement vers l'extérieur le canal de transfert (25), présente une section extérieure d'arête (52b), qui s'étend davantage dans le sens de rotation (11) de la roue à aubes (10) de la pompe, par rapport au prolongement radial, rectiligne, imaginaire de la section d'arête intérieure (52a).

11. Pompe à liquide selon la revendication 10,,
caractérisée en ce que
la section d'arête extérieure (52b) s'étend par rapport au prolongement radial, rectiligne, imaginaire de la section d'arête intérieure (52a) sur le bord extérieur (47) du canal de transfert (25) d'environ la moitié jusqu'à la totalité de la largeur (d) du canal de transfert (25) dans le sens de rotation (11) de la roue à aubes (10) de la pompe.

12. Pompe à liquide selon l'une des revendications 8 à 11,
caractérisée en ce que
dans la zone centrale (36, 48)des canaux de transfert (29, 25), vu dans le sens radial par rapport à l'axe de rotation (16), l'arête (42) du canal de transfert (29), dans lequel débouche l'ouverture de sortie (30), est disposée dans le sens de rotation (11) de la roue à aubes (10) de la pompe tournée d'un angle (ϕ) environ de 5° à 15° vers l'arête (52) du canal de transfert (25), dans lequel débouche l'ouverture d'aspiration (26).
